# FASCICULE DE BREVET EUROPEEN

(11) **EP 0 870 725 B1**
(45) Date de publication et mention de la délivrance du brevet: **17.07.2002**
(21) Numéro de dépôt: 98420045.1
(22) Date de dépôt: 11.03.1998
(51) Int. Cl.: B66C 13/54, B66C 23/18, E06C 7/12, E06C 1/12

(54) **Dispositif d'échelles télescopiques et d'élément mobile guidé sur ces échelles, pour grue à tour**
Teleskopische Leiter und bewegliches Element geführt auf diese Leiter für einen Turmkran
Tower crane with a telescopic ladder and a mobile element guided on this ladder

(30) Priorité: 11.04.1997 FR 9704717
(43) Date de publication de la demande: 14.10.1998
(73) Titulaire: POTAIN, F-69130 Ecully (FR)
(72) Inventeur: Verchere, Jean-Paul, 42190 Saint Nizier Sous Charlieu (FR)
(74) Mandataire: Bratel, Gérard

(56) Documents cités:
- EP-A- 0 341 563
- CH-A- 665 825
- DE-A- 3 721 673
- DE-C- 515 824
- US-A- 3 237 719

## Description

La présente invention concerne, de façon générale, le domaine de grues à tour et elle se rapporte, plus particulièrement, à un dispositif combinant des échelles télescopiques et un élément mobile guidé sur ces échelles, pour une grue à tour à mâture télescopique en trois éléments équipée d'échelles télescopiques elles aussi en trois éléments, un élément d'échelle étant associé à chaque élément de mât de la grue à tour.

Par "élément mobile", on entend ici tout élément de transport pouvant être déplacé et guidé verticalement, sur la hauteur de la mâture totalement ou partiellement déployée de la grue, par exemple : cabine de grue, monte-charge, monte-personne, nacelle de protection pour grutier.

On connaît déjà des grues à tour, dont la mâture comporte des échelles servant au guidage d'un élément mobile. En particulier, le brevet suisse 665825 et la demande de brevet européen 0175052 décrivent des grues à tour, dans lesquelles les échelles assurent le guidage d'une cabine ascensionnelle. On peut aussi citer la demande de brevet français 2747380 au nom du Demandeur, dans laquelle les échelles servent au guidage d'une nacelle de protection, constituant un dispositif d'accès sécurisé à la cabine, pour le grutier montant le long des échelles.

Considérant plus particulièrement le brevet suisse 665825, ce document décrit une grue avec mâture télescopique en deux éléments, pourvue d'une échelle également télescopique et réalisée en deux éléments principaux, associés respectivement aux deux éléments de mât ; l'élément d'échelle supérieur possède des montants de profil rectangulaire, et l'élément d'échelle inférieur possède des montants de profil en "U" venant entourer les montants de l'élément supérieur sur trois de leurs quatre faces. Sur cette échelle est monté roulant un châssis mobile, pourvu de quatre galets de roulement et de quatre galets de guidage, ces derniers possédant une gorge de profil en "V", ledit châssis mobile étant solidarisé avec la cabine. L'échelle télescopique comprend, outre ses deux éléments principaux, un élément "glissière" de faible longueur, qui possède un profil correspondant à celui de l'élément d'échelle inférieur, mais qui est monté coulissant sur l'élément d'échelle supérieur. Ainsi, lors de la montée de la cabine, le châssis mobile roule d'abord directement sur l'élément d'échelle inférieur, puis, parvenant au sommet de l'élément d'échelle inférieur, il s'engage sur l'élément glissière en position d'attente, et entraîne avec lui cet élément glissière, par l'intermédiaire duquel il est ensuite guidé le long de l'élément d'échelle supérieur. Ainsi, un élément glissière spécial est ici nécessaire pour réaliser le raccord de profil entre les deux éléments d'échelle principaux.

L'élément glissière de l'échelle risque de se coincer lors de son déplacement, en raison des frottements importants, cet élément ne comportant aucun galet de roulement. Un simple dispositif de butées assure la liaison d'entraînement entre la châssis mobile et ledit élément glissière, alors qu'un système de verrouillage serait pour le moins nécessaire, dans un but de sécurité, notamment pour éviter qu'en cours de descente de la cabine le châssis mobile ne soit plus guidé si l'élément glissière se coince, ce qui pourrait même entraîner la chute de la cabine.

Ainsi, la solution du brevet suisse 665825 est complexe, peu fiable et peu sûre, voire très dangereuse, tout en étant limitée, dans son application, à une grue avec mâture télescopique en deux éléments. En particulier, le document considéré ne fournit aucune solution applicable à une mâture télescopique en trois éléments.

La demande de brevet européen précitée 0175052 se limite aussi à la description d'une échelle en deux éléments télescopiques, et ce document ne fournit aucun détail des moyens de guidage de l'élément mobile, notamment en ce qui concerne le passage sans discontinuité d'un élément d'échelle à l'autre.

D'une façon générale, les documents précédents montrent des solutions qui apparaissent aussi insuffisantes pour assurer un guidage approprié de l'élément mobile dans toutes les directions, en assurant aussi la reprise des efforts dûs à une charge qui, obligatoirement, est déportée par rapport au chemin de roulement constitué par les échelles.

Au titre de l'état de la technique, on peut encore citer la demande de brevet allemand 3721673, qui concerne un dispositif associé à une cabine de grue à tour, et permettant de déplacer verticalement la cabine le long du mât de la grue. Le dispositif roule directement sur la structure du mât, et il exige, par conséquent, une section horizontale constante du mât, sur toute sa hauteur ; ainsi, un tel dispositif n'est pas directement applicable à une grue à mât télescopique, dont les éléments possèdent des sections horizontales différentes les unes des autres. De plus, ce dispositif est doté de moyens de rotation de la cabine, et il s'applique ainsi, de préférence, aux grues du type "tournant du haut".

La présente invention vise à remédier à l'ensemble de ces inconvénients, en fournissant un dispositif d'échelle télescopiques et d'élément mobile guidé sur ces échelles, conçu spécialement pour une mâture télescopique en trois éléments, dont les sections peuvent être différentes, le dispositif proposé assurant en permanence un guidage convenable dans les directions avant, arrière, droite et gauche, ainsi que la reprise des efforts dûs à la charge déportée, en assurant aussi un passage sans discontinuité d'un élément d'échelle au suivant, en vue de réaliser globalement un dispositif fiable et adapté, assurant un guidage parfaitement sûr, tout en conservant une structure relativement simple et compacte.

A cet effet, l'invention a pour objet un dispositif d'échelles télescopiques et d'élément mobile guidé sur ces échelles, pour grue à tour à mâture télescopique en trois éléments équipée d'échelles télescopiques elles aussi en trois éléments, un élément d'échelle étant associé à chaque élément de mât de la grue à tour, le dispositif étant caractérisé en ce que :
- l'élément d'échelle, associé à l'élément de mât inférieur et extérieur, est fixé à sa partie supérieure et à sa partie inférieure sur cet élément de mât, et possède deux montants de section carrée ou rectangulaire, reliés par des barreaux,
- l'élément d'échelle, associé à l'élément de mât supérieur et intérieur, est fixé à sa partie supérieure sur cet élément de mât, et possède deux montants de section carrée ou rectangulaire, reliés par des barreaux, la largueur de cet élément d'échelle étant égale à celle du précédent,
- l'élément d'échelle, associé à l'élément de mât intermédiaire, est fixé par sa partie supérieure sur cet élément de mât, et possède deux montants de profil crénelé, présentant en leur milieu une partie concave et, de part et d'autre de la partie médiane concave, deux parties convexes aptes à envelopper les montants correspondants des deux autres éléments d'échelle, les barreaux de cet élément d'échelle reliant les parties médianes concaves de ses deux montants, et la largeur de cet élément d'échelle étant égale à celle des deux autres éléments d'échelle,
- l'élément mobile, à guider sur l'échelle, comprend un cadre de guidage composé lui-même :
   * d'une charpente de section horizontale en forme de "U", entourant l'échelle sur sa face avant et sur ses faces latérales,
   * de premiers rouleaux de guidage, d'axes horizontaux, situés en regard des faces latérales droite et gauche de l'échelle, et aptes à rouler le long des faces latérales droite et gauche des montants des éléments d'échelle associés aux éléments de mât extérieur et intérieur, et aussi le long des parties convexes enveloppantes de l'élément d'échelle associé à l'élément de mât intermédiaire,
   * d'autres rouleaux de guidage, d'axes horizontaux orthogonaux aux axes des rouleaux précédents et répartis sur les côtés droit et gauche de l'échelle, et comprenant des rouleaux prenant place de part et d'autre des montants respectifs des trois éléments d'échelle, avec des rouleaux centraux trouvant passage dans la partie concave des montants de profil crénelé de l'élément d'échelle associé à l'élément de mât intermédiaire.

L'échelle télescopique se compose ainsi de deux éléments classiques, et d'un élément plus spécifique, dont les montants possèdent un profil particulier assurant, par ses parties convexes enveloppantes, une liaison coulissante avec les deux précédents éléments et, par sa partie médiane concave, le passage d'au moins un rouleau de guidage appartenant à l'élément mobile à guider le long de l'échelle. Les fixations des trois éléments d'échelle sur les éléments de mât correspondants permettent de déployer et de rétracter l'échelle sans rencontrer d'obstacle. Le profil choisi pour les trois éléments d'échelles permet d'obtenir un encombrement minimal des échelles lorsqu'elles sont rétractées, donc de satisfaire aux exigences de gabarit routier pour le transport de la grue, et ce profil réalise aussi une structure "naturelle" de guidage, dans quatre directions formant entre elles des angles de 90°, pour le cadre de guidage qui supporte un moyen de transport tel que cabine de grue.

Grâce à ses ensembles de rouleaux, ce cadre de guidage de l'élément mobile permet d'assurer un guidage en parfaite sécurité, du fait que, lors de son passage sur chacun des trois éléments d'échelle, il existe toujours des rouleaux qui enserrent les montants de l'élément d'échelle concerné. Disposés suivant deux directions perpendiculaires, ces rouleaux assurent le guidage latéral et le guidage dans le sens avant-arrière, ainsi que la reprise des efforts latéraux et/ou avant-arrière dûs à la charge supportée par ledit cadre de guidage. La configuration proposée par l'invention assure aussi, dans le sens vertical, une continuité de guidage au passage d'un élément d'échelle vers le suivant.

Selon une forme de réalisation préférée de l'invention, les rouleaux de guidage appartenant au cadre de guidage de l'élément mobile comprennent deux ensembles de huit rouleaux de guidage, situés respectivement à la base et au sommet dudit cadre et comprenant, chacun :
- deux grands rouleaux de guidage situés respectivement en regard des faces latérales droite et gauche de l'échelle, et
- six plus petits rouleaux de guidage, répartis en deux groupes de trois rouleaux situés respectivement sur les côtés droit et gauche de l'échelle, ces rouleaux enserrant deux à deux les montants des éléments d'échelle associés aux éléments de mât extérieur, intérieur et intermédiaire, le rouleau central de chaque groupe de trois rouleaux trouvant passage dans la partie concave du montant de profil crénelé de l'élément d'échelle associé à l'élément de mât intermédiaire.

De toute façon, l'invention sera mieux comprise à l'aide de la description qui suit, en référence au dessin schématique annexé représentant, à titre d'exemple, une forme d'exécution de ce dispositif d'échelles télescopiques et d'élément mobile guidé sur ces échelles, pour grue à tour :
Figure 1 est une vue de côté d'une grue à tour équipée du dispositif objet de l'invention, l'élément mobile étant la cabine de la grue ;
Figure 2 représente, en vue de côté, les échelles de cette grue avec leurs points de fixation à la mâture ;
Figure 3 est une vue en coupe horizontale, montrant les profils des échelles ;
Figure 4 représente, de façon isolée, le profil particulier de l'élément d'échelle associé à l'élément de mât intermédiaire ;
Figure 5 est une vue en perspective de l'élément mobile, à savoir la cabine, avec indication d'un tronçon de l'échelle sur lequel est guidé cet élément mobile.

Sur la figure 1 est représentée une grue à tour, qui comprend un châssis de base fixe 1 sur lequel est monté tournant, autour d'un axe vertical 2, un autre châssis 3 qui porte à l'arrière un contrepoids 4 et à l'avant duquel est monté, suivant un axe horizontal 5, un mât télescopique 6. La grue est pourvue d'une flèche distributrice 7 (représentée seulement partiellement), montée au sommet du mât 6. Des haubans 8 relient le châssis tournant 3 et le mât 6, tandis qu'un dispositif arrière de retenue 9 relie la flèche 7 au châssis tournant 3.

Le mât télescopique 6 se compose d'un élément extérieur et inférieur 10, d'un élément intermédiaire 11 et d'un élément intérieur et supérieur 12. Chaque élément de mât 10, 11 ou 12 possède par exemple une section carrée ou polygonale.

Le mât télescopique 6 est équipé d'une échelle 13, elle aussi télescopique, qui se compose de trois éléments d'échelle 14, 15 et 16, associés respectivement aux trois éléments de mât 10, 11 et 12. L'échelle télescopique 13 est montrée, en position partiellement déployée, sur la figure 2.

Le premier élément d'échelle 14, associé à l'élément de mât extérieur 10, est fixé à cet élément de mât extérieur 10 en un point de fixation inférieur 17 et en un point de fixation supérieur 18. Pour permettre la rétraction de l'échelle, le deuxième élément d'échelle 15, associé à l'élément de mât intermédiaire 11, est fixé à cet élément de mât intermédiaire 11 uniquement en un point de fixation supérieur 19. De même, le troisième élément d'échelle 16, associé à l'élément de mât intérieur 12, est fixé à cet élément de mât intérieur 12 uniquement en un point de fixation supérieur 20.

L'échelle télescopique 13 sert au guidage d'un élément mobile verticalement le long du mât 6, cet élément mobile étant la cabine de grue 21 dans l'exemple illustré au dessin. A cet effet, les éléments d'échelle 14, 15 et 16 possèdent les configurations et positions relatives montrées aux figures 3 et 4.

Le premier élément d'échelle 14 comporte deux montants 22 de profil carré, reliés par des barreaux 23. Le troisième élément d'échelle 16 comporte lui aussi deux montants 24 de profil carré, reliés par des barreaux 25. Ces deux éléments d'échelle 14 et 16 sont de même largeur, de sorte que leurs montants respectifs 22 et 24 viennent en regard, en position rétractée de l'échelle 13.

Le deuxième élément d'échelle 15 possède une configuration plus particulière, bien visible sur la figure 4. Cet élément d'échelle 15 possède deux montants 26 de profil crénelé, pouvant être décrit comme comportant une partie médiane concave 27, située entre deux parties convexes 28 et 29. Les barreaux 30 de cet élément d'échelle 15 relient les parties médianes concaves 27 de ses deux montants 26. La largeur de ce deuxième élément d'échelle 15 est égale à celle des premier et troisième éléments d'échelle 14 et 16.

En position rétractée de l'échelle télescopique 13, le deuxième élément d'échelle 15 prend place entre le premier élément d'échelle 14 et le troisième élément d'échelle 16. Les parties convexes 28 des montants 26 du deuxième élément d'échelle 15 viennent envelopper les montants 22 correspondants du premier élément d'échelle 14. Les autres parties convexes 29 des montants 26 du deuxième élément d'échelle 15 viennent envelopper les montants 24 correspondants du troisième élément d'échelle 16.

En se référant à la figure 5, la cabine de grue 21 est supportée par un cadre de guidage 31, situé derrière cette cabine 21 et sur un côté de celle-ci. Le cadre de guidage 31 comprend une charpente 32 réalisée en tubes, qui s'étend verticalement sur la hauteur de la cabine 21 et qui possède une section horizontale en forme de "U", entourant l'échelle 13 sur sa face avant et sur ses deux faces latérales.

La charpente 32 du cadre de guidage 31 supporte deux ensembles identiques de rouleaux de guidage, situés respectivement à la base et au sommet de ce cadre 31, et comprenant chacun huit rouleaux de guidage. La figure 3 représente clairement la disposition de ces huit rouleaux, pour l'un des deux ensembles de rouleaux de guidage.

Deux grands rouleaux de guidage 33 et 34, d'axes horizontaux respectifs 35 et 36, sont situés l'un en regard de la face latérale droite, et l'autre en regard de la face latérale gauche de l'échelle 13. Selon le degré de déploiement de l'échelle 13 et la position de la cabine de grue 21, les grands rouleaux de guidage 33 et 34 sont aptes à rouler :
- le long des faces latérales droite et gauche des montants 22 du premier élément d'échelle 14, et/ou
- le long des parties convexes 28 et 29 des montants 26 du deuxième élément d'échelle 15, et/ou
- le long des faces latérales droite et gauche des montants 24 du troisième élément d'échelle 16.

Six plus petits rouleaux de guidage 37 à 42 sont prévus, dont les axes sont horizontaux et orthogonaux aux axes 35 et 36 des grands rouleaux 33 et 34. Un premier groupe de trois petits rouleaux 37, 38 et 39 équidistants est prévu sur le côté droit de l'échelle 13, et un second groupe de trois petits rouleaux 40, 41 et 42 équidistants est prévu sur le côté gauche de l'échelle 13. Ces petits rouleaux enserrent deux à deux les montants des éléments d'échelle 14, 15 et 16. Autrement dit :
- Les montants 22 du premier élément d'échelle 14 sont enserrés, à droite, par la paire de rouleaux 37 et 38 et, à gauche, par la paire de rouleaux 40 et 41, chaque paire comprenant un rouleau extérieur et un rouleau central.
- Les montants 24 du troisième élément d'échelle 16 sont enserrés, à droite, par la paire de rouleaux 38 et 39 et, à gauche, par la paire de rouleaux 41 et 42, chaque paire comprenant un rouleau extérieur et un rouleau central.
- Les montants 26 du deuxième élément d'échelle 15 sont enserrés, à droite, par la paire de rouleaux 37 et 39 et, à gauche, par la paire de rouleaux 40 et 42, chaque paire comprenant les deux rouleaux extérieurs.

De plus, les deux rouleaux centraux 38 et 41 trouvent passage dans les parties médianes concaves 27 des deux montants 26 du deuxième élément d'échelle 15.

Comme le montre la figure 5, l'élément mobile guidé sur l'échelle 13 comprend encore une plateforme 43 d'accès à la cabine 21, la plateforme 43 comportant une trappe et se situant en regard de l'échelle 13, ainsi qu'en regard de la porte 44 de la cabine 21.

Le cadre 31, support de la cabine 21, peut être hissé ou descendu le long de l'échelle 13 par tous moyens d'élévation appropriés, tels que corde, filin ou câble, généralement mû par un treuil lui-même actionné par un moteur ou manuellement. Ces moyens d'élévation comportent en eux-mêmes les sécurités destinées à éviter la chute du cadre 31, donc de l'élément mobile 21 tel que cabine de grue, en cas de rupture de l'énergie motrice. La figure 1 montre plusieurs positions, à savoir une position inférieure, une position intermédiaire et une position supérieure dans lesquelles la cabine 21 peut être amenée. Les deux ensembles de huit rouleaux 33, 34, 37 à 42 du cadre de guidage 31 permettent d'assurer un guidage en parfaite sécurité, lors du déplacement de la cabine 21, du fait que pour chaque élément d'échelle 14, 15 ou 16, ces rouleaux enserrent les montants 22, 24 ou 26, le fonctionnement étant possible avec le mât télescopique 6 totalement ou partiellement déployé. De plus, le dispositif assure la reprise des efforts dûs à une charge déportée par rapport à l'échelle 13, ce qui est ici le cas pour la cabine 21, déportée à la fois latéralement et vers l'avant par rapport à l'échelle 13.

L'on ne s'éloignerait pas de l'invention en donnant à l'élément mobile toute configuration, autre que celle d'une cabine, et en lui assignant toute fonction : transport de personnes, transport de matériel, protection du personnel. Dans le même ordre d'idées, les échelles télescopiques peuvent être montées, indifféremment, à l'extérieur ou à l'intérieur de la mâture.

## Revendications

1. Dispositif d'échelles télescopiques et d'élément mobile guidé sur ces échelles, pour grue à tour à mâture télescopique en trois éléments équipée d'échelles télescopiques elles aussi en trois éléments, un élément d'échelle étant associé à chaque élément de mât de la grue à tour, **caractérisé en ce que** :
- l'élément d'échelle (14), associé à l'élément de mât inférieur et extérieur (10), est fixé à sa partie supérieure (en 18) et à sa partie inférieure (en 17) sur cet élément de mât (10), et possède deux montants (22) de section carrée ou rectangulaire, reliés par des barreaux (23),
- l'élément d'échelle (16), associé à l'élément de mât supérieur et intérieur (12), est fixé à sa partie supérieure (en 20) sur cet élément de mât (12), et possède deux montants (24) de section carrée ou rectangulaire, reliés par des barreaux (25), la largeur de cet élément d'échelle (16) étant égale à celle du précédent (14),
- l'élément d'échelle (15), associé à l'élément de mât intermédiaire (11), est fixé par sa partie supérieure (en 19) sur cet élément de mât (11), et possède deux montants (26) de profil crénelé, présentant en leur milieu une partie concave (27) et, de part et d'autre de la partie médiane concave (27), deux parties convexes (28,29) aptes à envelopper les montants (22,24) correspondants des deux autres éléments d'échelle (14,16), les barreaux (30) de cet élément d'échelle (15) reliant les parties médianes concaves (27) de ses deux montants (26), et la largeur de cet élément d'échelle (15) étant égale à celle des deux autres éléments d'échelle (14,16),
- l'élément mobile (21), à guider sur l'échelle (13), comprend un cadre de guidage (31) composé lui-même :
* d'une charpente (32) de section horizontale en forme de "U", entourant l'échelle (13) sur sa face avant et sur ses faces latérales,
* de premiers rouleaux de guidage (33,34), d'axes horizontaux (35,36), situés en regard des faces latérales droite et gauche de l'échelle (13), et aptes à rouler le long des faces latérales droite et gauche des montants (22,24) des éléments d'échelle (14,16) associés aux éléments de mât extérieur (10) et intérieur (12), et aussi le long des parties convexes enveloppantes (28,29) de l'élément d'échelle (15) associé à l'élément de mât intermédiaire (11),
* d'autres rouleaux de guidage (37 à 42), d'axes horizontaux orthogonaux aux axes (35,36) des rouleaux précédents (33,34) et répartis sur les côtés droit et gauche de l'échelle (13), et comprenant des rouleaux (37 à 42) prenant place de part et d'autre des montants respectifs (22,24,26) des trois éléments d'échelle (14,16,15), avec des rouleaux centraux (38,41) trouvant passage dans les parties concaves (27) des montants (26) de profil crénelé de l'élément d'échelle (15) associé à l'élément de mât intermédiaire (11).

2. Dispositif selon la revendication 1, **caractérisé en ce que** les rouleaux de guidage appartenant au cadre de guidage (31) de l'élément mobile (21) comprennent deux ensembles de huit rouleaux de guidage (33,34,37 à 42), situés respectivement à la base et au sommet dudit cadre (31) et comprenant, chacun :
- deux grands rouleaux de guidage (33,34) situés respectivement en regard des faces latérales droite et gauche de l'échelle (13), et
- six plus petits rouleaux de guidage (37 à 42), répartis en deux groupes de trois rouleaux (37,38,39;40,41,42) situés respectivement sur les côtés droit et gauche de l'échelle (13), ces rouleaux (37 à 42) enserrant deux à deux les montants (22,24,26) des éléments d'échelle (14,16,15) associés aux éléments de mât extérieur (10), intérieur (12) et intermédiaire (11), le rouleau central (38,41) de chaque groupe de trois rouleaux trouvant passage dans la partie concave (27) du montant (26) correspondant de l'élément de mât intermédiaire (11).

3. Dispositif selon la revendication 1 ou 2, **caractérisé en ce que** l'élément mobile (21), guidé sur l'échelle (13), est une cabine de grue.

## Claims

1. A device comprising telescopic ladders and a movable element guided on said ladders, for a tower crane comprising a telescopic tower structure having three elements equipped with telescopic ladders which also comprise three elements, a ladder element being associated with each tower element of the tower crane, **characterised in that**
- the ladder element (14) associated with the bottom external tower element (10) is fixed at its top part (at 18) and at its bottom part (at 17) to said tower element (10), and possesses two uprights (22) of square or oblong cross-section which are joined by bars (23),
- the ladder element (16) associated with the top internal tower element (12) is fixed at its top part (at 20) to said tower element (12), and possesses two uprights (24) of square or rectangular cross-section which are joined by bars (25), the width of said ladder element (16) being equal to that of the preceding element (14),
- the ladder element (15) associated with the intermediate tower element (11) is fixed by its top part (at 19) to said tower element (11) and possesses two uprights (26) of crenellated profile which comprise a concave part (27) in the middle thereof, and, on both sides of the middle concave part (27), two convex parts (28, 29) suitable for covering the corresponding uprights (22, 24) of the two other ladder elements (14, 16), the bars (30) of said ladder element (15) connecting the middle concave parts (27) of said two uprights, and the width of said ladder element (15) being equal to that of the two other ladder elements (14, 16),
- the movable element (21) which is guided on the ladder (13) comprises a guide frame (31) which itself is composed of:
* a structure (32) of U-shaped horizontal cross-section surrounding the ladder (13) on the front face and on the side faces thereof,
* first guide rollers (33, 34) with horizontal axes (35, 36), which are situated facing the right and left side faces of the ladder (13) and which are suitable for rolling along the right and left side faces of the uprights (22, 24) of the ladder elements (14, 16) which are associated with the external (10) and internal (12) tower elements, and which are also suitable for rolling along the covering convex parts (28, 29) of the ladder element (15) associated with the intermediate tower element (11),
* other guide rollers (37 to 42) with horizontal axes which are orthogonal to the axes (35, 36) of the previous rollers (33, 34), which rollers are distributed on the right and left sides of the ladder (13), and which comprise rollers (37 to 42) situated on both sides of the respective uprights (22, 24, 26) of the three ladder elements (14, 16, 15), with central rollers (38, 41) running inside the concave parts (27) of the uprights (26) of crenellated profile of the ladder element (15) which is associated with the intermediate tower element (11).

2. A device according to claim 1, **characterised in that** the guide rollers forming part of the guide frame (31) of the movable element (21) comprise two sets of eight guide rollers (33, 34, 37 to 42), situated respectively at the bottom and at the top of said frame (31) and each comprising
- two large guide rollers (33, 34) situated facing the right and left side faces, respectively, of the ladder (13), and
- six smaller guide rollers (37 to 42) distributed in two groups of three rollers (37, 38, 39; 40, 41, 42) situated on the right and left sides, respectively, of the ladder (13), said rollers (37 to 42) embracing, in pairs, the uprights (22, 24, 26) of the ladder elements (14, 16, 15) associated with the external (10), internal (12) and intermediate (11) tower elements, the central roller (38, 41) of each group of three rollers running inside the concave part (27) of the corresponding upright (26) of the intermediate tower element (11).

3. A device according to claims 1 or 2, **characterised in that** that the movable element (21) which is guided on the ladder (13) is a crane cab.

## Patentansprüche

1. Vorrichtung aus Teleskop-Leitern und einem beweglichen Element, das auf diesen Leitern geführt ist, für einen Turmdrehkran mit dreigliedrigem Teleskop-Mast, der mit ebenfalls dreigliedrigen Teleskop-Leitern ausgestattet ist, wobei ein Leiterelement jeweils einem Mastelement des Turmdrehkrans zugeordnet ist, **dadurch gekennzeichnet, dass:**
- das Leiterelement (14), das dem unteren, äußeren Mastelement (10) zugeordnet ist, an seinem oberen Teil (bei 18) und an seinem unteren Teil (bei 17) an diesem Mastelement (10) befestigt ist, und dass es zwei Holme (22) mit quadratischem oder rechteckigem Querschnitt besitzt, die durch Stäbe (23) verbunden sind,
- das Leiterelement (16), das dem oberen, inneren Mastelement (12) zugeordnet ist, an seinem oberen Teil (bei 20) an diesem Mastelement (12) befestigt ist, und dass es zwei Holme (24) mit quadratischem oder rechteckigem Querschnitt besitzt, die durch Stäbe (25) verbunden sind, wobei dieses Leiterelement (16) die gleiche Breite hat wie das vorhergehende Leiterelement (14),
- das Leiterelement (15), das dem mittleren Mastelement (11) zugeordnet ist, an seinem oberen Teil (bei 19) auf diesem Mastelement (11) befestigt ist, und dass es zwei Holme (26) mit Rippenprofil besitzt, die in ihrer Mitte einen konkaven Bereich (27) und, zu beiden Seiten des konkaven Mittelbereichs (27), zwei konvexe Bereiche (28, 29) aufweisen, die geeignet sind, die entsprechenden Holme (22, 24) der zwei anderen Leiterelemente (14, 16) zu umfassen, wobei die Stäbe (30) dieses Leiterelements (15) die konkaven Mittelbereiche (27) ihrer zwei Holme (26) verbinden, und dass dieses Leiterelement (15) die gleiche Breite hat wie die zwei anderen Leiterelemente (14, 16),
- das bewegliche Element (21), das auf der Leiter (13) zu führen ist, einen Führungsrahmen (31) umfasst, der seinerseits besteht aus:
• einem Traggerüst (32) mit horizontalem Querschnitt in "U"-Form, das die Leiter (13) an ihrer Vorderseite und an ihren Seitenflächen umgibt,
• ersten Führungsrollen (33, 34) mit horizontalen Achsen (35, 36), die der rechten und der linken Seitenfläche der Leiter (13) zugewandt angeordnet und geeignet sind, entlang der rechten und der linken Seitenfläche der Holme (22, 24) der Leiterelemente (14, 16) zu rollen, die dem äußeren (10) und dem inneren (12) Mastelement zugeordnet sind, und auch entlang der umgebenden konvexen Bereiche (28, 29) des Leiterelements (15), das dem mittleren Mastelement (11) zugeordnet ist,
• weiteren Führungsrollen (37 bis 42) mit horizontalen Achsen, die zu den Achsen (35, 36) der vorgenannten Rollen (33, 34) senkrecht stehen, und die auf der rechten und der linken Seite der Leiter (13) angeordnet sind, und die Rollen (37 bis 42) umfassen, die sich jeweils an der Seite der betreffenden Holme (22, 24, 26) der drei Leiterelemente (14, 16, 15) befinden, mit zentralen Rollen (38, 41), die die konkaven Bereiche (27) der Holme (26) mit Rippenprofil des Leiterelements (15) durchlaufen, das dem mittleren Mast-element (11) zugeordnet ist.

2. Vorrichtung nach Anspruch 1, **dadurch gekennzeichnet, dass** die Führungsrollen, die zum Führungsrahmen (31) des beweglichen Elements (21) gehören, zwei Gruppen mit je acht Führungsrollen (33, 34, 37 bis 42) umfassen, die sich jeweils an der Basis und an der Spitze dieses Rahmens (31) befinden, und wobei jede umfasst:
- zwei große Führungsrollen (33, 34), die jeweils der rechten und der linken Seitenfläche der Leiter (13) zugewandt angeordnet sind, und
- sechs kleinere Führungsrollen (37 bis 42), die in zwei Gruppen zu drei Rollen (37, 38, 39; 40, 41, 42) aufgeteilt sind, die jeweils auf der rechten und der linken Seite der Leiter (13) angeordnet sind, wobei diese Rollen (37 bis 42) je zwei und zwei die Holme (22, 24, 26) der Leiterelemente (14, 16, 15) einschließen, die dem äußeren (10), dem inneren (12) und dem mittleren (11) Mast-Element zugeordnet sind, wobei die zentrale Rolle (38, 41) jeder Gruppe aus drei Rollen im konkaven Bereich (27) des entsprechenden Holms (26) des mittleren Mastelements (11) läuft,

3. Vorrichtung nach Anspruch 1 oder 2, **dadurch gekennzeichnet, dass** das bewegliche Element (21), das auf der Leiter (13) geführt ist, eine Krankabine ist.
